# EUROPÄISCHE PATENTSCHRIFT

(11) **EP 0 193 919 B1**
(45) Veröffentlichungstag und Bekanntmachung des Hinweises auf die Patenterteilung: **14.06.1989**
(21) Anmeldenummer: 86102783.7
(22) Anmeldetag: 04.03.1986
(51) Int. Cl.: B61F 5/52

(54) **Fahrwerksrahmen für Schienenfahrzeuge**
Bogie frame for railway vehicles
Châssis de boggie pour véhicules ferroviaires

(30) Priorität: 06.03.1985 DE 3507837
(43) Veröffentlichungstag der Anmeldung: 10.09.1986
(73) Patentinhaber: DUEWAG AKTIENGESELLSCHAFT, 47829 Krefeld (DE)
(72) Erfinder: Frederich, Fritz, Prof. Dr.-Ing., D-4150 Krefeld (DE)

(56) Entgegenhaltungen:
- EP-A- 0 071 575
- CH-A- 515 140
- FR-A- 2 488 204
- GB-A- 991 619
- US-A- 3 313 245
- G.K. KOENIG: "Oltre il "pendolino"", 1986, Seiten 49,50, Valerio Levi Editore, Rome, IT

## Beschreibung

Die Erfindung betrifft einen Fahrwerksrahmen für Schienenfahrzeuge mit vorzugsweise vier Rädem, die an gelenkig miteinander verbundenen Rahmenwangen drehbar gelagert sind.

Ein Fahrwerk mit vier Rädern ist statisch nicht bestimmt, so daß sich irgendwelche Radlasten an den Rädern einstellen können. Wegen der gleichmäßigen Schienenbeanspruchung und wegen der Sicherheit der Spurführung sind jedoch gleiche Radlasten an alle Rädern auch bei sehr schlechter Geislage erwünscht.

Es ist bekannt, daß zur Erfüllung dieser Aufgabe zwei Wege beschritten werden. In konventionellen Drehgestellen werden die Radsätze an den Radsatzlagem federnd im Drehgestellrahmen gelagert. Die Federn gestatten, daß die Räder gegen die Federkräfte vertikalen Schienenlagefehlern folgen können und so annährend gleiche Radlasten an allen Rädern entstehen.

Der andere Weg sieht Gelenkrahmen vor, bei denen der Fahrwerksrahmen mehrteilig ausgebildet ist. Zwei Varianten sind gebräuchlich:
Gemäß US-A 3 313 245 werden zwei Rahmenhälften in diagonal zur Rahmenlängsachse angeordneten Gelenken miteinander verbunden. An vertikalen Schienenlagefehlern kann der Rahmen um die durch die Gelenkpunkte verlaufende Drehachse Bewegungen ausführen und jeweils ein Rad dem Schienenlagefehler folgen. Da die Drehachse diagonal zur Rahmenlängsachse verläuft, ist mit der Vertikalbewegung eines Rades zwangsläufig ein Sturz der Radebene und eine Schrägstellung der Radebene zur Fahrtrichtung verbunden. Beide Bewegungen sind für die Spurführung unerwünscht, da sie für die Spurführung schädliche Kräfte im Radaufstandspunkt hervorrufen.

Die andere, beispielsweise durch die GB-A 991 619 oder die EP-A 0 071 575 bekannte Variante vermeidet dieser Fehler. Eine der beiden Rahmenwangen wird drehbar an dem Querträger des Drehgestells gelagert, der fest mit der anderen Rahmenwange verbunden ist. An vertikalen Schienenlagefehlern können die Räder vertikal ausweichen, ohne daß sich Sturz und Schräglauf ändern. Nachteilig ist, daß die Lagerstelle, die die Rahmenwange mit dem Querträger verbindet, sehr stabil ausgebildet werden muß, da sie die an die Räder angreifenden Kräfte als Momente abstützen muß. Die Konstruktion wird dadurch aufwendig und schwer.

Der Erfindung liegt die Aufgabe zugrunde, einen Fahrwerksrahmen zu ermöglichen, der einfach und leicht zu bauen ist, gleiche Radlasten an allen Rädem sicherstellt und an Schienenlagefehlern keine Sturz- und Schräglaufänderungen erzeugt.

Diese Aufgabe wird erfindungsgemäß dadurch gelöst, daß jede der beiden Rahmenwangen einen einerseits mit ihr fest verbundenen und andererseits - zum Bilden einer exakt in Querrichtung des Fahrwerkes angeordneten Schwenkachse - in Längsmitte der jeweils anderen Rahmenwange gelenkig gelagerten Auslegerarm aufweist.

Die mit der Erfindung erzielbaren Vorteile bestehen insbesondere in folgendem:
Die im Rad/Schiene-Kontakt entstehenden Seitenkräfte erzeugen ein Moment um die Hochachse eines Gelenklagers. Wegen des großen Abstandes der beiden Gelenklager entsteht eine nur geringe Reaktionskraft, die vom anderen Gelenklager aufgenommen wird. Die Lage der Gelenke in der Mitte der Rahmenwangen gewährleistet gleichzeitig eine sturz- und schräglauffreie Vertikalbewegung jedes einzelnen Fahrwerksrades. Sie gewährleistet au-Berdem eine schubsteife Rahmenkonstruktion, ohne daß die Gelenklager besonders groß und schwer dimensioniert werden müssen.

Ausführungsbeispiele der Erfindung sind in der Zeichnung schematisch dargestellt und werden im folgenden näher beschrieben. Es zeigen
Figur 1 das Prinzip des Fahrwerksrahmens, in Draufsicht,
Figur 2 eine besonders zweckmäßige Ausführungsform für Einzelradfahrwerke, ebenfalls in Draufsicht.

Dargestellt sind in Fig. 1 die Radsätze 1, die mit den Radsatzlagern 2 in den Rahmenwangen 3 des Fahrwerksrahmens drehbar gelagert sind. Fest mit den jeweiligen Rahmenwangen 3 verbunden sind Auslegerarme 4, an deren Enden sich Gelenklager 5 befinden, die in den Rahmenwangen 3 gelagert sind. Dadurch kann jede Rahmenwange 3 für sich und unabhängig von der anderen Drehbewegungen um die gemeinsame Schwenkachse 6 ausführen.

In einer anderen Ausgestaltung der Erfindung nach Fig. 2, die besonders für radsatzlose Fahrwerke geeignet ist, werden die Räder 1 auf Achsschenkeln 2, die mit den Rahmenwangen 3 verbunden sind, gelagert. Die Auslegerarme 4 sind aufgegliedert. Sie schließen in der Nähe der Achsschenkel 2 an die Rahmenwangen 3 an und geben dem Verband eine hohe Steifigkeit bei geringem Gewicht. An den Enden der Auslegerarme 4 befinden sich Gelenklager 5, die in den Rahmenwangen 3 gelagert sind. Jedes Rahmenteil, bestehend aus Rahmenwangen 3 und Auslegerarmen 4, kann wiederum für sich und unabhängig vom anderen Bewegungen um die gemeinsame Schwenkachse 6 ausführen und so den idealen Radlastausgleich sicherstellen.

## Patentansprüche

1. Fahrwerksrahmen für Schienenfahrzeuge mit vorzugsweise vier Rädern, die an gelenkig miteinander verbundenen Rahmenwangen (3) ungefedert drehbar gelagert sind, dadurch gekennzeichnet, daß jede der beiden Rahmenwagen (3) einen einerseits mit ihr fest verbundenen und andererseits - zum Bilden einer exakt in Querrichtung des Fahrwerkes angeordneten Schwenkachse (6) - in Längsmitte der jeweils anderen Rahmenwange (3) gelenkig gelagerten Auslegerarm (4) aufweist.

2. Fahrwerksrahmen nach Anspruch 1, dadurch gekennzeichnet, daß jeder Auslegerarm (4) als verstrebter Verband ausgeführt ist, dessen feste Verbindung mit der Rahmenwange (3) möglichst nahe an den Radiagem/Achsschenkeln (2) erfolgt.

3. Fahrwerksrahmen nach Anspruch 1 oder 2, dadurch gekennzeichnet, daß für die Lagerung der Auslegerarme (4) in den entsprechenden Rahmenwangen (3) sphärische Gelenklager (5) vorgesehen sind.

4. Fahrwerksrahmen nach einem der Ansprüche 1 bis 3, dadurch gekennzeichnet, daß die jeweils aus einer Rahmenwange (3) und einem Auslegerarm (4) gebildeten Rahmenteile im Hinblick auf eine kostengünstige Herstellung völlig gleich gestaltet sind.

## Claims

1. A bogie frame for railway vehicles preferably comprising four wheels, which are rotatably mounted in an unsprung manner on frame sides (3) which are hinge-connected with one another, characterised in that each of the two frame sides (3) comprises an outrigger arm (4) which on the one hand is rigidly connected to the frame side and on the other hand - in order to form a pivoting axis (6) arranged exactly in the transverse direction of the bogie - is hinge-mounted in the longitudinal centre of the respective second frame side (3).

2. A bogie frame according to claim 1, characterised in that each arm (4) is designed as a strut- braced connecting member, whose rigid connection with the frame side (3) is effected as close as possible to the wheel bearings/axle journals (2).

3. A bogie frame according to claim 1 or 2, characterised in that spherical ball and socket joints (5) are provided for the mounting of the arms (4) in the corresponding frame sides (3).

4. A bogie frame according to any one of claims 1 to 3, characterised in that the frame parts formed in each case from a frame side (3) and an arm (4) are designed exactly the same with a view towards economical manufacture.

## Revendications

1. Châssis de boggie pour véhicules ferroviaires comprenant, de préférence, quatre roues montées à rotation non amortie sur des flasques (3) de châssis reliés l'un à l'autre de manière articulée, caractérisé par le fait que chacun des deux flasques (3) de châssis présente un bras (4) en porte-à-faux qui, d'une part, lui est assujetti et qui, d'autre part - en vue de former un axe de pivotement (6) disposé exactement dans le sens transversal du boggie -, est montée de manière articulée au centre longitudinal de l'autre flasque considéré (3) du châssis.

2. Châssis de boggie selon la revendication 1, caractérisé par le fait que chaque bras (4) en porte-à-faux est réalisé sous la forme d'un assemblage à entretoisement, dont la liaison rigide avec le flasque (3) de châssis a lieu le plus près possible des fusées d'essieux (2) des paliers de roues.

3. Châssis de boggie selon la revendication 1 ou 2, caractérisé par le fait que des paliers d'articulation sphériques (5) sont prévus, dans les flasques correspondants (3) du châssis, pour le montage des bras (4) en porte-à-faux.

4. Châssis de boggie selon l'une des revendica- fions 1 à 3, caractérisé par le fait que les parties du châssis, formées respectivement d'un flasque (3) de châssis et d'un bras (4) en porte-à-faux, sont de réalisation totalement identique en vue d'une fabrication économique.
